# EUROPÄISCHE PATENTSCHRIFT

(11) **EP 3 674 509 B1**
(45) Veröffentlichungstag und Bekanntmachung des Hinweises auf die Patenterteilung: **22.04.2026**
(21) Anmeldenummer: 19211090.6
(22) Anmeldetag: 25.11.2019
(51) Int. Cl.: E06B 1/70, E06B 3/48

(54) **ABSCHLUSSELEMENT**
TERMINATION ELEMENT
ÉLÉMENT DE FERMETURE

(30) Priorität: 20.12.2018 DE 102018133210
(43) Veröffentlichungstag der Anmeldung: 01.07.2020
(73) Patentinhaber: Alpha Deuren International BV, 6942 GB Didam (NL)
(72) Erfinder:
(74) Vertreter: patcare Patentanwälte Partnerschaft mbB

(56) Entgegenhaltungen:
- EP-A1- 2 851 501
- EP-A2- 2 348 182
- JP-A- 2015 031 021

## Beschreibung

Die Erfindung betrifft ein Abschlusselement für eine unterseitige Verbindung mit einem Torblatt, wobei das Abschlusselement als Profil ausgebildet ist.

Mit der EP 2 851 501 A1 ist ein Sektionaltor mit einem Torblatt bekannt geworden, das aus einzelnen, horizontal verlaufenden Segmenten gebildet wird, die mittels drehbarer Verbindungen in horizontaler Achse untereinander so verbunden sind, dass das Torblatt aus einer Schließstellung in eine Offenstellung und aus der Offenstellung in die Schließstellung verbracht werden kann. Ferner ist in dem Torblatt eine Tür integriert, deren Türblatt im Wesentlichen den gleichen Aufbau wie das Torblatt aufweist. Zumindest im Bereich des Türblattes ist unterhalb des Torblattes ein Stabilisierungselement angeordnet, das als Profil ausgebildet ist.

In der JP2015031021 A wird eine Garagenverschlussvorrichtung mit einem unteren durchgehenden Abschluss beschrieben.

Die EP 2 348 182 A2 betrifft ein Deckensektionaltorblatt mit einer verschwenkbaren Tür, sowie einer Antriebsvorrichtung und mit mindestens einem der Antriebsvorrichtung zugeordneten Sensor, wobei eine Abschlussleiste vorgesehen ist, die zwei voneinander beabstandete Längsränder aufweist, die mit Sensoren versehen sind.

Torblätter, in einer Ausführung als Sektionaltorblatt oder Kipptorblatt, weisen als unteren Abschluss ein Abschlusselement auf, dieses trifft insbesondere dann zu, wenn in dem betreffenden Torblatt zusätzlich eine Tür enthalten ist, deren Türblatt in der Schließstellung des Torblattes verschwenkt werden kann. Ein solches Abschlusselement weist unterseitig, zum Boden des Gebäudes gerichtet, mindestens eine Dichtung auf. Bei ortsveränderbaren Torblättern ist es wichtig, dass in der Schließposition keine offenen Lücken zwischen Torblatt und Boden verbleiben. Derartige Lücken können beispielsweise dadurch entstehen, dass bei flächig auf dem Boden aufliegenden Abschlusselementen in Form von Schwellen der Bereich unterhalb des Torblattes nicht ganz eben ist oder Steine vorhanden sind.

Die Aufgabe der Erfindung besteht darin, ein Abschlusselement zur unterseitigen Verbindung mit einem Torblatt so auszubilden, dass ein optimal möglicher dichtender Abschluss und Aufstand für das Torblatt erzielt werden kann. Das Abschlusselement soll dabei ein großes Widerstandsmoment aufweisen, um auch bei Torblättern, in denen eine Tür enthalten ist, gleichermaßen eine Verwendung zu erzielen, dieses trifft insbesondere für barrierefreie Zugänge zu.

Die Aufgabe der Erfindung wird durch die Merkmale des Anspruches 1 gelöst. Die sich dem Hauptanspruch anschließenden Unteransprüche geben dabei eine weitere Ausgestaltung des erfindungsgemäßen Gedankens wieder.

Ein Abschlusselement in einer Ausbildung als Profil, das beispielsweise mit dem bodenseitigen Paneel eines Sektionaltorblattes oder eines einteiligen Schwingtorblattes montiert werden kann, zeichnet sich insbesondere dadurch aus, dass dieses als Profil in einer Leichtmetallausführung mit einem großen Widerstandsmoment, kostengünstig herstellbar ist. Im Querschnitt weist das Profil eine gerade Oberseite auf, die in Längsrichtung verlaufend mit einer Struktur oder mit Rillen ausgestattet sein kann, um hier in Verbindung mit einer Tür innerhalb des Torblattes eine Rutschfestigkeit für Personen zu gewährleisten. Um ferner einen barrierefreien Zugang im Bereich der Tür zu gewährleisten, weist das Abschlusselement, ausgehend von der Oberseite, seitlich abfallende Seitenflächen als Begrenzungen auf. Die Gesamthöhe des Abschlusselementes liegt unterhalb von 20mm, so dass ein stolperfreier Zugang über das Abschlusselement möglich ist. Zum sicheren Übergang über das Abschlusselement tragen auch die von der Oberseite nach unten gerichteten Anschrägungen im Bereich zwischen der Oberseite und den Seitenflächen auf. Im Anschluss an die Seitenflächen ist unterseits, quasi parallel zu der Oberfläche, an jeder Seite des Abschlusselementes eine Aufstandsfläche vorhanden. Damit nur die Aufstandsflächen einen Bodenkontakt und damit einen sichern Abschluss bilden können, ist zwischen den beiden seitlichen Aufstandsflächen ein Freischnitt vorhanden. Dadurch wird klar, dass die Aufstandsflächen nur eine geringe Breitenausbildung haben. Dabei hat sich im Verhältnis der Breite jeder der Aufstandsflächen zu der Gesamtbreite des Abschlusselementes von zwischen 2,5% und 5% als ausreichend erwiesen. In einer weiteren bevorzugten Ausführungsform ist es möglich, dass die Breite der unteren Aufstandsflächen jeweils auch zwischen 2,5% und 15% der Breite des Abschlusselementes liegen. Ebenfalls ist es möglich, dass die Breite jeder der Aufstandsflächen zwischen 2 % und 25% der Gesamtbreite des Abschlusselementes aufweisen kann.

Das Abschlusselement stellt durch seinen im Wesentlichen rechteckigen Querschnitt ein Bauteil dar, das ein großes Widerstandsmoment aufweist und dadurch in sich gegen Verwindungen stabil ist und gleichzeitig durch seine geringe Höhe für Personen einen barrierefreien Zugang sicherstellt.

In dem unterseitigen Freischnitt des Abschlusselementes sind darüber hinaus noch weitere Materialfreischnitte vorhanden. So ist beispielsweise eine Vertiefung in Längsrichtung des gesamten Abschlusselementes ausgebildet. Diese Vertiefung ist eignet, um das Abschlusselement mittels Verschraubungen mit dem Torblatt oder Bauteilen des Torblattes zu verbinden. In analoger Ausbildung ist auch ein Aufnahmekanal vorhanden. In dem Grund des Aufnahmekanals können ebenfalls, auch zur Verbindung mit dem Torblatt, Bohrungen eingebracht werden, um anschließend über Verschraubungen das Abschlusselement zu montieren. Ein solcher Aufnahmekanal ist ebenfalls über die gesamte Länge des Abschlusselementes ausgebildet und weist eine bodenseitige Öffnung auf, um dadurch ein Dichtungselement einsetzen zu können. Des Weiteren können in Längsrichtung des Abschlusselementes Schraubkanäle ausgebildet sein, um an dem Abschlusselement endseits beispielsweise Abschlussbleche oder Kappen zu befestigen.

Die Erfindung wird nachfolgend anhand eines möglichen Ausführungsbeispiels näher erläutert.
- Figur 1: Ein Querschnitt eines Anschlusselementes;
- Figur 2: wie Figur 1, jedoch in einer perspektivischen Darstellung;
- Figur 3: eine weitere perspektivische Darstellung des Abschlusselementes.

Die Figur 1 gibt ein Abschlusselement 1 wieder, das als Profil aus Leichtmetall herstellbar ist. Der Querschnitt des Abschlusselementes 1 weist oberseits eine Oberseite 2 auf, die mit einer Struktur oder Rillen versehen sein kann. Innerhalb der Oberseite 2 können beispielsweise auch Rillen 3 vorhanden sein, um hier Montageelemente eines Torblattes oder einer Tür eingreifen zu lassen. Von der Oberseite 2 ausgehend sind auf jeder Seite Anschrägungen 4 vorhanden, die ein einfacheres Befahren mit Gerätschaften des Abschlusselementes 1 zulassen. Endseits dieser Anschrägungen 4 sind Seitenflächen 5 auf jeder Seite vorhanden, die zur Bodenseite abfallen. Da die Gesamthöhe des Abschlusselementes 1 unter 20mm liegt ist auch dadurch ein Überqueren einfach ausführbar. Diese Angabe der Gesamthöhe von unter 20mm schließt damit auch alle Höhenmaße unter 20mm ein, die für das Abschlusselement 1 ein ausreichendes Widerstandmoment mit Bezug auf die Sicherheitsvorschriften einschließt. Die Seitenflächen 5 gehen in eine Unterseite, an der sich Aufstandsflächen 6 befinden, die im Wesentlichen parallel zu der Oberseite 2 ausgebildet sind, über. Die Aufstandsflächen 6 können vorzugsweise mit längsverlaufenden Rillen versehen sein. Dadurch ist ein besserer Bodenkontakt möglich, was sich in einem dichteren Abschluss des Torblattes in der Schließstellung auszeichnet.

Zwischen den beiden seitlichen Aufstandsflächen 6 ist ein Materialfreischnitt 7 vorhanden, so dass die Aufstandsflächen 6 gegenüber dem Materialfreischnitt 7 bodenseits vorstehen. Dadurch wird ebenfalls ein bodenseitiger Abschluss erleichtert. In Längsrichtung des Abschlusselementes 1 ist in dem Materialfreischnitt 7 unter anderem eine Vertiefung 8 gemäß der Figur 2, die in Längsrichtung des Abschlusselementes 1 ausgebildet ist. Diese Vertiefung 8 wird dazu verwendet, um über in das Abschlusselement 1 eingebrachte Bohrungen, Verschraubungen oder Verbindungselemente, eine Verbindung zu einem darüber befindlichen Teil des Torblattes zu erzielen.

Ferner ist in Längsrichtung des Abschlusselementes 1 im Bereich des Materialfreischnittes ein Aufnahmekanal 10 ausgebildet, der zum Boden hinweisend eine Öffnung 12 aufweist. Die Gestaltung des Aufnahmekanals 10 ist so durchgeführt worden, dass die Öffnung 12 schmaler ist als der Innenteil des Aufnahmekanals 10. In diesen Aufnahmekanal 10 kann ein Dichtelement eingebracht werden, welches zur Bodenseite hin mit Lippen versehen ist. Um einen sicheren Sitz dieses Dichtelementes zu gewährleisten, sind seitlich innerhalb des Aufnahmekanals 10 Vorsprünge 11 zur Lagefixierung des Dichtelementes vorhanden.

Der Aufnahmekanal 10 ist ferner so gestaltet, dass auch hier nicht dargestellte Verbindungselemente zu oberseitigen Bauteilen des Torblattes über Bohrungen eingebracht werden können. Ein solcher Kopf eines Verbindungselementes wird von dem Dichtelement nach unten verschlossen. Ebenfalls verlaufen in Längsrichtung des Abschlusselementes 1 eingeformte Schraubkanäle 8, die für eine Verbindung von Anbauteilen des Torblattes eingesetzt werden.

Die im Querschnitt vorbeschriebene Ausbildung des Abschlusselementes 1 kann den perspektivischen Darstellungen der Figuren 2 und 3 entnommen werden.

### Bezugszeichen

- 1: Abschlusselement
- 2: Oberseite
- 3: Rillen
- 4: Anschrägung
- 5: Seitenflächen
- 6: Aufstandsfläche
- 7: Materialfreischnitt
- 8: Vertiefung
- 9: Schraubkanal
- 10: Aufnahmekanal
- 11: Vorsprünge
- 12: Öffnung

## Patentansprüche

1. Abschlusselement (1) zur unterseitigen Verbindung mit einem Torblatt, das als Profil ausgebildet ist, in seiner Längsterstreckung begrenzende Seitenflächen (5) aufweist, von denen unterseitig jeweils eine vorstehende Aufstandsfläche (6) ausgeht, **dadurch gekennzeichnet, dass** die Breiten der Aufstandsflächen (6) in einem Verhältnis zur Gesamtbreite des Abschlusselementes (1) zwischen 2,5 % und 5 % oder zwischen 2,5 % und 15 % oder zwischen 2 % und 25 % ausgebildet sind, wobei das Abschlusselement (1) aus Leichtmetall besteht, und wobei zwischen der Oberseite (2) und den Aufstandsflächen (6) eine Gesamthöhe besteht, die unter 20mm liegt.

2. Abschlusselement nach Anspruch 1, **dadurch gekennzeichnet, dass** das Abschlusselement (1) in seinem Querschnitt eine ebene Oberseite (2) aufweist, von der außenseitig Schrägen (4) ausgehen, die in die Seitenflächen (5) übergehen und sich bis zu den unterseitigen, parallel zu der Oberseite (2) verlaufenden Aufstandsflächen (6) erstrecken, und dass zwischen den beiden Aufstandsflächen (6) ein verbindender Freischnitt (7) vorhanden ist.

3. Abschlusselement nach Anspruch 2, **dadurch gekennzeichnet, dass** die Oberseite (2) des Abschlusselements (1) mit einer Struktur versehen ist.

4. Abschlusselement nach Anspruch 2 **dadurch gekennzeichnet, dass** die Oberseite (2) des Abschlusselements (1) von Rillen (3) unterbrochen wird, die parallel zu den Seitenflächen (5) verlaufen.

5. Abschlusselement nach Anspruch 2, **dadurch gekennzeichnet, dass** der Materialfreischnitt (7) in Längsrichtung des Abschlusselementes (1) verlaufend von einer Vertiefung (8) unterbrochen wird.

6. Abschlusselement nach einem der vorhergehenden Ansprüche, **dadurch gekennzeichnet, dass** in dem Materialfreischnitt (7) in Längsrichtung des Abschlusselementes (1) verlaufend Schraubkanäle (9) ausgebildet sind.

7. Abschlusselement nach einem der vorhergehenden Ansprüche, **dadurch gekennzeichnet, dass** der Materialfreischnitt (7) in Längsrichtung des Abschlusselementes (1) verlaufend von einem Aufnahmekanal (10) unterbrochen ist, der eine hinterschnittene Öffnung (12) für ein Dichtelement aufweist, das einen Befestigungsvorsprung aufweist, der in den Aufnahmekanal (10) eintaucht und durch seitliche Begrenzungen (11) begrenzt wird.

8. Abschlusselement nach Anspruch 7, **dadurch gekennzeichnet, dass** der Aufnahmekanal (10) eine derartige Raumgröße aufweist, dass oberhalb des Befestigungsbereiches des Dichtelementes ein Kopf eines Verbindungselementes aufgenommen wird.

9. Abschlusselement nach einem der vorhergehenden Ansprüche, **dadurch gekennzeichnet, dass** die Aufstandsflächen (6) mit längstverlaufenden Rillen versehen sind.

10. Tor in einer Ausführung als Sektionaltor mit einem Torblatt, das aus einzelnen, untereinander drehgelenkig verbundenen Segmenten besteht, die in seitlichen Führungsschienen ortsveränderbar sind, oder in einer Ausführung als einteiliges Garagentorblatt, das in seitlichen Führungsschienen geführt wird, wobei in dem Sektionaltorblatt oder dem Garagentorblatt eine Tür mit einem verschwenkbaren Türblatt enthalten ist, wobei zumindest im Bereich des Türblatts unterseitig ein Abschlusselement (1) mit dem Torblatt in einer Ausbildung als barrierefreier Durchgang vorhanden ist mit einer Ausbildung eines Abschlusselementes (1) nach einem oder mehreren der vorhergehenden Ansprüche.

## Claims

1. A terminating element (1) for connection on the underside to a gate leaf, which is formed as a profile and has side surfaces (5) which delimit in its longitudinal extent and from each of which a protruding contact surface (6) proceeds on the underside, **characterised in that** the widths of the contact surfaces (6) are formed in a ratio to the total width of the terminating element (1) of between 2.5% and 5% or between 2.5% and 15% or between 2% and 25%, wherein the terminating element (1) consists of light metal, and wherein there is a total height of less than 20 mm between the upper side (2) and the contact surfaces (6).

2. A terminating element according to claim 1, **characterised in that** the terminating element (1) has in its cross-section a planar upper side (2) from which there emerge, on the outside, bevels (4) that merge into the side surfaces (5) and extend as far as the contact surfaces (6) on the underside that run parallel to the upper side (2), and **in that** there is a connecting cut-away (7) between the two contact surfaces (6).

3. The terminating element according to claim 2, **characterised in that** the upper side (2) of the terminating element (1) is provided with a structure.

4. The terminating element according to claim 2, **characterised in that** the upper side (2) of the terminating element (1) is interrupted by grooves (3) that run parallel to the side surfaces (5).

5. The terminating element according to claim 2, **characterised in that** the material cut-away (7) is interrupted by a depression (8), running in the longitudinal direction of the terminating element (1).

6. The terminating element according to one of the preceding claims, **characterised in that** screw channels (9) are formed in the material cut-away (7), running in the longitudinal direction of the terminating element (1).

7. The terminating element according to one of the preceding claims, **characterised in that** the material cut-away (7) is interrupted by a receiving channel (10), running in the longitudinal direction of the terminating element (1), this receiving channel having an undercut opening (12) for a sealing element, which has a fastening projection, which dips into the receiving channel (10) and is delimited by lateral boundaries (11).

8. The terminating element according to claim 7, **characterised in that** the receiving channel (10) has a spatial size such that a head of a connecting element is received above the fastening region of the sealing element.

9. The terminating element according to one of the preceding claims, **characterised in that** the contact surfaces (6) are provided with longitudinally extending grooves.

10. A gate designed as a sectional gate with a gate leaf which consists of individual segments which are connected to one another in a pivotably articulated manner and are movable in lateral guide rails, or designed as a one-piece garage gate leaf which is guided in lateral guide rails, wherein a door with a pivotable door leaf is contained in the sectional gate leaf or the garage gate leaf, wherein a terminating element (1), with the gate leaf in a configuration as a barrier-free passage, is present on the underside at least in the region of the door leaf, with a configuration of a terminating element (1) according to one or more of the preceding claims.

## Revendications

1. Élément (1) de fermeture d'assemblage du côté bas à une lame de portail, qui, constituée en profilé, a des surfaces (5) latérales de limitation dans son étendue longitudinale, dont part du côté bas, respectivement, une surface (6) s'élevant en saillie, **caractérisé en ce que** les largeurs des surfaces (6) s'élevant sont constituées dans un rapport à la largeur totale de l'élément (1) de fermeture compris entre 2,5 % et 5 % ou en 2,5 % et 15 % ou entre 2 % et 25 %, dans lequel l'élément (1) de fermeture est en métal léger, et dans lequel, il y a entre la face (2) supérieure et les surfaces (6) s'élevant, une hauteur totale qui est inférieure à 20 mm.

2. Élément de fermeture suivant la revendication 1, **caractérisé en ce que** l'élément (1) de fermeture a, dans sa section transversale, une face (2) supérieure plane, dont partent des biseaux (4) du côté extérieur, qui se transforment en les surfaces (5) latérales et s'étendent jusqu'aux surfaces (6) s'élevant du côté bas, s'étendant parallèlement à la face (2) supérieure et **en ce qu'**entre les deux surfaces (6) s'élevant, il y a une découpe (7) de liaison.

3. Élément de fermeture suivant la revendication 2, **caractérisé en ce que** la face supérieure (2) de l'élément (1) de fermeture est pourvue d'une structure.

4. Élément de fermeture suivant la revendication 2, **caractérisé en ce que** la face (2) supérieure de l'élément (1) de fermeture est interrompue par des rainures (3), qui s'étendent parallèlement aux surfaces (5) latérales.

5. Élément de fermeture suivant la revendication 2, **caractérisé en ce que** la découpe (7) de matériau est interrompue par une cavité (8) s'étendant dans la direction longitudinale de l'élément (1) de fermeture.

6. Élément de fermeture suivant l'une des revendications précédentes, **caractérisé en ce que** des canaux (9) de vissage, s'étendant dans la direction longitudinale de l'élément (1) de fermeture, sont constitués dans la découpe (7) de matériau.

7. Élément de fermeture suivant l'une des revendications précédentes, **caractérisé en ce que** la découpe (7) de matériau est interrompue par un canal (10) de réception s'étendant dans la direction longitudinale de l'élément (1) de fermeture et ayant une ouverture (12) en contre-dépouille pour un élément d'étanchéité qui a une saillie de fixation, laquelle pénètre dans le canal (10) de réception et est délimitée par des délimitations (11) latérales.

8. Élément de fermeture suivant la revendication 7, **caractérisé en ce que** le canal (10) de réception a une grandeur spatiale telle qu'au-dessus de la partie de fixation de l'élément d'étanchéité est reçue une tête d'un élément d'assemblage.

9. Élément de fermeture suivant l'une des revendications précédentes, **caractérisé en ce que** les surfaces (6) s'élevant sont pourvues de rainures s'étendant longitudinalement.

10. Portail dans une réalisation en portail sectionné ayant une lame de portail qui est constituée de segments individuels, articulés entre eux, qui sont mobiles dans des rails de guidage latéraux, ou dans une réalisation sous la forme d'une lame de portail de garage d'une pièce, qui est guidée dans des rails de guidage latéraux, dans lequel, dans la lame de portail sectionné ou la lame de portail de garage, est contenue une porte ayant un ventail de porte pivotant, dans lequel au moins dans la partie du ventail de porte du côté bas, il y a un élément (1) de fermeture avec la lame de portail dans une constitution sous la forme d'un passage sans barrière avec une constitution d'un élément (1) de fermeture suivant l'une ou plusieurs des revendications précédentes.
